# FASCICULE DE BREVET EUROPEEN

(11) **EP 2 500 468 B1**
(45) Date de publication et mention de la délivrance du brevet: **13.01.2016**
(21) Numéro de dépôt: 12305290.4
(22) Date de dépôt: 13.03.2012
(51) Int. Cl.: E01B 25/28, E01B 5/14, E01B 11/00, E01B 11/44

(54) **Dispositif de dilatation d'un rail de guidage**
Vorrichtung zur Ausdehnung einer Führungsschiene
Device for expansion of a guide rail

(30) Priorité: 14.03.2011 FR 1152058
(43) Date de publication de la demande: 19.09.2012
(73) Titulaire: Vossloh Cogifer (Société Anonyme), 92500 Rueil Malmaison (FR)
(72) Inventeur: Barresi, Francesco, 67000 Strasbourg (FR); Andre, Jean-Luc, 67120 Molsheim (FR)
(74) Mandataire: Nuss, Laurent

(56) Documents cités:
- WO-A1-2010/018310
- DE-C- 583 928
- GB-A- 363 538
- GB-A- 191 123 859

## Description

La présente invention se rapporte au domaine des rails de guidage en chaussée et plus particulièrement aux dispositifs de dilatation pour rails de guidage en chaussée.

L'application de la présente invention concerne notamment certains véhicules largement utilisés dans les transports publics. Ces véhicules présentent généralement un portage et un roulement assurés par des pneumatiques, tandis que le guidage est effectué par un unique rail central métallique entre deux voies pour pneumatiques et contre lequel viennent se positionner des galets inclinés roulants qui asservissent un système de direction du véhicule concerné. Le domaine d'application peut également concerner les véhicules dont le portage est assuré, non pas par des pneumatiques, mais par des roues en fer montées sur des rails ferroviaires.

Le rail de guidage comprend classiquement un champignon supérieur porté par un patin qui forme la base du rail par l'intermédiaire d'un axe dont l'épaisseur est généralement inférieure à celle du champignon. Le champignon comprend, lui, cinq facettes destinées à interagir avec le véhicule pour le fonctionnement de ce dernier :
- une facette supérieure contre laquelle est positionné le frotteur du véhicule,
- deux facettes latérales supérieures contre lesquelles se positionnent les galets du véhicule en fonctionnement normal,
- deux facettes latérales inférieures contre lesquelles se positionnent les galets du véhicule en fonctionnement d'exception.

Ces rails de guidage peuvent être amenés à subir des contraintes de dilatation, soit directes sous l'action de variations de chaleur sur le rail lui-même, soit indirectes lorsque le rail franchit des joints de dilatation propres à certains ouvrages d'art, tels que des ponts, des viaducs, etc. dont la permissivité est trop importante.

Pour surmonter ces contraintes, des dispositifs de dilatation ont été mis en place. Certains de ces dispositifs sont réalisés par une jonction au niveau de deux rails successifs sous la forme de biseaux ou de baïonnettes. Cependant, une telle solution n'est pas applicable à un rail de guidage, dont les différentes facettes du champignon sont destinées à interagir avec un système du véhicule.

Le document WO 2010/018310 propose un dispositif de dilatation pour rail de guidage, dont une portion de rail est formée par une succession de lamelles indépendantes présentant le même profil qu'une section du rail et liées entre elles par un élastomère. Ces différentes lamelles sont à même de supporter une dilatation grâce à un guidage en translation assuré par des axes traversant qui portent ces lamelles. Cependant, une telle solution ne conserve pas l'intégralité du profil du rail et ne permet pas le positionnement d'ornières élastiques nécessaires pour l'éjection d'obstacles. De plus, cette solution s'appuie uniquement sur la présence d'un élastomère élastique pour assurer une limitation du jeu existant entre deux lamelles successives, ce qui ne permet pas d'empêcher un écartement excessif de ces lamelles.

La présente invention a pour but de pallier ces inconvénients.

A cet effet, elle a pour objet un dispositif de dilatation d'un rail adapté au guidage de roues d'au moins un véhicule sur une voie caractérisé en ce que le rail comprend une portion de voie continue formée par une pluralité de dégagements successifs dans l'épaisseur du rail selon des largeurs prédéfinies de dégagements et disposés alternativement de part et d'autre du rail dans des plans parallèles entre eux pour supprimer toute continuité axiale du rail au niveau de la portion de voie.

L'invention sera mieux comprise, grâce à la description ci-après, qui se rapporte à au moins un mode de réalisation préféré, donné à titre d'exemple non limitatif, et expliqué avec référence aux dessins schématiques annexés, dans lesquels :
- la figure 1 est la représentation schématique d'un dispositif de dilatation pour rail selon l'invention en contact avec des galets d'un véhicule,
- la figure 2 est la représentation schématique d'une section dans un plan perpendiculaire à l'axe d'un rail et passant par un dégagement d'un dispositif selon l'invention,
- la figure 3 est la représentation schématique d'une vue supérieure d'un dispositif de dilatation selon l'invention,
- les figures 4a et 4b sont les représentations schématiques de deux exemples d'arrangement de dégagements pour un dispositif de dilatation selon l'invention, et
- les figures 5a, 5b et 5c sont les représentations schématiques respectives d'une section selon un axe parallèle à l'axe d'un rail et passant par des cavaliers d'un dispositif selon l'invention au repos, en extension et en compression.

L'invention se rapporte à un dispositif de dilatation d'un rail 1 adapté au guidage de roue d'au moins un véhicule sur une voie.

Conformément à l'invention, le dispositif de dilatation est caractérisé en ce que le rail 1 comprend une portion de voie 2 continue formée par une pluralité de dégagements 5 successifs dans l'épaisseur du rail 1 selon des largeurs prédéfinies de dégagements 5 et disposés alternativement de part et d'autre du rail 1 dans des plans parallèles entre eux pour supprimer toute continuité axiale du rail 1 au niveau de la portion de voie 2. Cette arrangement particulier a pour objectif de conserver une continuité matériel du rail 1 au niveau de la portion de voie 2 tout en générant une discontinuité axiale du rail 1 de façon à permettre au rail 1 de supporter une déformation axiale. Ainsi, les dégagements 5 successifs peuvent être positionnés dans des plans perpendiculaires à un plan passant par l'axe de la portion de voie 2. Toutefois, pour s'assurer de la discontinuité axial du rail 1, ces plans parallèles entre eux ne doivent pas inclure l'axe de la portion de voie 2.

Le nombre de dégagements 5 successifs disposés au niveau de la portion de voie 2 est prédéfini en fonction du mouvement de dilatation à gérer. En effet, plus le mouvement de dilatation à gérer est important et plus il est nécessaire d'avoir un nombre élevé de dégagement au niveau de la portion de voie 2 du rail 1.

Ces dégagements 5 peuvent ainsi former des gorges dont chacune sépare le rail 1 en deux parties sur une portion d'une largeur ou d'une épaisseur du rail 1 en laissant une jonction 11 entre ces deux parties pour assurer une continuité. Selon un mode de réalisation préféré mais non limitatif, au moins un des dégagements 5 du dispositif correspond à plus de soixante pour cent (60%) de la surface d'une section correspondante du rail 1.

Selon un mode de réalisation préféré mais non limitatif de l'invention, ces dégagements 5 sont disposés alternativement de part et d'autre du rail 1 sur la portion de voie 2. Bien que cette alternance de l'arrangement des dégagements 5 soit préférentiellement effectuée par rapport aux deux cotés du rail 1, l'alternance des dégagements 5 peut être envisagée par rapport aux faces supérieure et inférieure du rail 1.

L'alternance des dégagements 5 de part et d'autre du rail 1 au niveau de la portion de voie 2 déformable permet une amélioration de la capacité de la portion de voie 2 à se déformer lorsque le fond de chacune des gorges qui forment les dégagements 5 est plus proche du bord du rail 1 où se positionne la jonction 11 entre les deux parties du rail 1 séparées par le dégagement 5.

L'alternance des dégagements 5 de part et d'autre du rail 1 permet aux dégagements 5 successifs de traverser le plan de symétrie du rail 1 et de s'imbriquer entre eux, de sorte que le fond d'un premier dégagement positionné ou ouvert vers un coté du rail 1 se trouve disposé entre deux dégagements positionnés ou ouverts vers le coté opposé du rail 1. Cet arrangement permet ainsi d'apporter à la portion de voie 2 un profil sensiblement sinusoïdal capable d'assurer au rail 1 une certaine élasticité en translation tout en conservant une unité et une continuité de la portion de voie 2 grâce aux points de jonction 11.

Ainsi, lors d'un écartement des extrémités de la portion de voie 2, cet écartement entraîne une séparation des faces latérales de chacune des gorges 5 et une ouverture de chacun des dégagements 5. De même, lors d'une contraction avec un rapprochement des extrémités de la portion de voie 2, ce rapprochement se traduit par la réduction de l'espace qui sépare les deux faces latérales de chacune des gorges 5 et une fermeture de chacun des dégagements 5.

Pour éviter toute intrusion inopportune dans les dégagements 5 lorsque la portion de voie 2 est étirée, chacun de ces dégagements 5 est comblé par un élastomère adapté pour supporter les déformations d'écartement subies par ledit dégagement 5. L'élastomère utilisé peut être une résine de type polyuréthane, de la mousse ou du silicone.

Le rail 1 de guidage peut être amené à participer à l'alimentation électrique du véhicule, notamment par l'intermédiaire du champignon du rail 1 en contact avec un frotteur et des galets 7 du véhicule. La continuité physique de la portion de voie 2 entre les différents dégagements 5 successifs au niveau des points de jonctions 11 n'est pas suffisante pour permettre la transmission de l'intégralité du courant électrique au travers de la portion de voie 2. En effet, ces jonctions 11 présentent des sections inférieures à la section complète du rail 1.

Aussi pour contourner cet inconvénient, le dispositif de l'invention peut comprendre au moins un moyen de dérivation électrique 9 ou shuntage entre l'amont et l'aval de la portion de voie 2 continue du rail 1 du dispositif. Cette dérivation est ainsi réalisée par un équivalent cuivre formé par un ou plusieurs câbles connectés d'une part à une portion de voie située en amont et d'autre part à une portion de voie située en aval de la portion de voie 2 continue du rail 1.

Selon l'invention, le dispositif comprend des moyens 8 permettant de limiter une ouverture trop importante des dégagements 5. En effet, suite aux différentes contraintes subies par la portion de voie 2, l'écartement entre les parois latérales des différents dégagements 5 de la portion de voie 2 ne s'effectue pas de façon homogène et n'est pas toujours identique pour chacun des dégagements 5. Ainsi, lors d'une dilatation, l'écartement entre des parois latérales d'un des dégagements 5 risque de s'effectuer au-delà du point de rupture de l'élasticité propre au dégagement 5 ou de produire un jeu supérieur à une limite admissible, par exemple de 10 millimètres.

Aussi, selon l'invention, ces moyens 8 sont des cavaliers 8 arrangés pour limiter l'ouverture d'un premier (n) dégagement 5 par positionnement d'une jambe dans chacun des dégagements 5 juxtaposés (n-1 ; n+1) au premier (n) dégagement 5. Chacun des cavaliers 8 est ainsi positionné de façon à enjamber le premier (n) dégagement 5 dont il doit limiter l'écartement. Une première jambe du cavalier est alors logée dans le dégagement 5 positionné en amont (n-1) du premier (n) dégagement 5 limité et une seconde jambe du cavalier est logée dans le dégagement 5 positionné en aval (n+1) du premier (n) dégagement limité. Les dégagements 5 positionnés en amont (n+1) et en aval (n-1) sont des dégagements 5 dont l'ouverture est orientée vers le coté du rail 1 opposé à celui vers lequel est orienté l'ouverture du premier (n) dégagement 5 limité par le cavalier 8.

Selon une particularité de réalisation, les jambes de chacun des cavaliers 8 sont positionnées dans des logements 6 adaptés dans leurs dégagements 5 respectifs. Selon une variante de réalisation non limitative de l'invention, ces logements 6 sont disposés dans le fond des dégagements 5. Chacun de ces logements 6 peut être formé par un élargissement localisé d'un dégagement 5.

Préférentiellement, les différents logements 6 successifs de la portion de voie 2 peuvent être arrangés pour recevoir les jambes de deux cavaliers 8 qui limitent les ouvertures de deux dégagements 5 successifs et dont les ouvertures sont orientées vers un même coté du rail 1. Le logement est également préférentiellement arrangé pour autoriser une translation des jambes des cavaliers 8 dans le logement 6 selon l'axe de la portion de voie 2 du rail 1. Ainsi, un même logement 6 positionné dans le fond d'un premier (n) dégagement 5 reçoit à la fois une jambe du cavalier 8 qui limite l'ouverture du dégagement 5 positionné en aval (n+ 1) et à la fois une jambe du cavalier 8 qui limite l'ouverture du dégagement 5 positionné en amont (n-1). En revanche, en extrémité de la portion de voie 2, le logement 12 destiné à recevoir une des jambes du cavalier 8 qui limite l'ouverture du premier ou du dernier des dégagements 5 successifs n'est pas disposé dans la profondeur d'un dégagement mais correspond à un évidement ou un alésage dans une extrémité du rail 1, à proximité du dégagement limité par le cavalier 8. Ce logement 12 particulier est arrangé avec la jambe du cavalier 8 qui l'occupe pour être solidaire en mouvement avec la partie du rail 1 situé à ce niveau de la portion de voie 2.

Selon une particularité préférée de réalisation mais non limitative de l'invention, dans la portion de voie 2 du rail 1, les découpes des dégagements 5 et des différents logements 6 et 12 peuvent comporter des congés ou des formes adoucies afin de limiter les concentrations de contraintes mécaniques dans la partie restante du rail 1.

Lorsqu'une contrainte de dilatation est imposée au rail 1, la portion de voie 2 subit un étirement. Les différents dégagements 5 successifs s'ouvrent, écartant consécutivement les cavaliers 8 jusqu'à un écartement maximal atteint lorsque les jambes de chacun des cavaliers 8 entre en contact avec une des parois latérales de leurs logements 6 respectifs.

Inversement, lorsqu'une contrainte de rétraction est imposée au rail 1, la portion de voie 2 subit une compression axiale. Les différents dégagements 5 successifs se ferment, rapprochant consécutivement les cavaliers jusqu'à atteindre un écartement minimal une fois que les jambes des cavaliers 8 d'un même logement 6 entre en contact entre eux. La valeur minimale de la largeur des dégagements 5 peut ainsi être maîtrisée et/ou limitée à une valeur non-nulle. Cette valeur minimale peut atteindre par exemple deux millimètres (2 mm).

De plus, selon une particularité de réalisation de l'invention, le dispositif de dilatation est caractérisé en ce que la portion de voie 2 continue du rail 1 est maintenue au sol par au moins une paire de cornières 4 positionnées de part et d'autre du patin du rail 1 de façon à former un axe de glissement autorisant des mouvements de translation selon l'axe du rail 1. Selon un mode de réalisation préféré mais non limitatif de l'invention, le glissement de la portion de voie 2 par rapport au sol, ou par rapport à un élément fixé au sol, est maintenu sous l'action d'un graissage ou d'une lubrification entretenu par un système de lubrification 10 intégré au dispositif de dilatation.

Par ailleurs, afin de permettre une éjection efficace d'obstacles qui seraient positionnés au niveau de la portion de voie 2, le dispositif de dilatation de l'invention est caractérisé en ce qu'au moins une des cornières 4 du dispositif est surmontée d'une ornière élastique 3 au niveau d'au moins une portion du rail 1.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de dilatation d'un rail (1) adapté au guidage de roues d'au moins un véhicule sur une voie, le rail (1) comprenant une portion de voie (2) continue formée par une pluralité de dégagements (5) successifs dans l'épaisseur du rail (1) selon des largeurs prédéfinies de dégagements (5), **caractérisé en ce que** les dégagements (5) sont disposés alternativement de part et d'autre du rail (1) dans des plans parallèles entre eux pour supprimer toute continuité axiale du rail (1) au niveau de la portion de voie (2) et **en ce que** le dispositif comprend des cavaliers (8) arrangés pour limiter l'ouverture d'un premier (n) dégagement (5) par positionnement d'une jambe dans chacun des dégagements (5) juxtaposés (n-1 ; n+1) au premier (n) dégagement (5).

2. Dispositif de dilatation d'un rail selon la revendication 1, **caractérisé en ce que** le nombre de dégagements (5) successifs disposés au niveau de la portion de voie (2) est prédéfini en fonction du mouvement de dilatation à gérer.

3. Dispositif de dilatation d'un rail selon une des revendications précédentes, **caractérisé en ce qu'**au moins un dégagement (5) correspond à plus de soixante pour cent (60%) de la surface d'une section correspondante du rail (1).

4. Dispositif de dilatation d'un rail selon une des revendications précédentes, **caractérisé en ce que** chacun des dégagements (5) est comblé par un élastomère adapté pour supporter les déformations d'écartement supportées par le dégagement (5).

5. Dispositif de dilatation selon une des revendications précédentes, **caractérisé en ce que** le dispositif comprend au moins un moyen de dérivation électrique (9) entre l'amont et l'aval de la portion de voie (2) continue du rail (1) du dispositif.

6. Dispositif de dilatation selon une des revendications précédentes, **caractérisé en ce que** les jambes des cavaliers (8) sont positionnées dans des logements (6) adaptés dans leurs dégagements (5) respectifs.

7. Dispositif de dilatation selon une des revendications précédentes, **caractérisé en ce que** la portion de voie (2) continue du rail (1) est maintenue au sol par au moins une paire de cornières (4) positionnées de part et d'autre du patin du rail (1) de façon à former un axe de glissement autorisant des mouvements de translation selon l'axe du rail (1).

8. Dispositif de dilatation selon au moins la revendication 7, **caractérisé en ce que** le dispositif comprend un système de lubrification (10) de la portion (2) de rail (1) pour faciliter ses mouvements de translation par rapport à la surface du sol.

9. Dispositif de dilatation selon au moins la revendication 7, **caractérisé en ce qu'**au moins une des cornières (4) du dispositif est surmontée d'une ornière (3) au niveau d'au moins une portion (2) du rail (1).

## Patentansprüche

1. Dehnungsvorrichtung einer Schiene (1), die zur Führung von Rädern mindestens eines Fahrzeugs auf einem Gleis eingerichtet ist, wobei die Schiene (1) einen durchgehenden Gleisabschnitt (2) aufweist, welcher durch eine Mehrzahl von aufeinanderfolgenden Ausnehmungen (5) in der Breite der Schiene (1) nach vordefinierten Größen der Ausnehmungen (5) geformt ist,
**dadurch gekennzeichnet, dass**
die Ausnehmungen (5) wechselweise beiderseits der Schiene (1) in zueinander parallelen Ebenen angeordnet sind, um jedwede axiale Kontinuität der Schiene (1) im Bereich des Gleisabschnitts (2) zu beseitigen, und dadurch, dass die Vorrichtung Klammern (8) aufweist, die angeordnet sind, um ein Öffnen einer ersten (n) Ausnehmung (5) durch Anordnung eines Beins in jede der Ausnehmungen (5), die neben (n-1; n+1) der ersten (n) Ausnehmung (5) liegt, zu begrenzen.

2. Dehnungsvorrichtung einer Schiene nach Anspruch 1, **dadurch gekennzeichnet, dass** die Anzahl der aufeinanderfolgenden Ausnehmungen (5), die im Bereich des Gleisabschnitts (2) angeordnet sind, in Abhängigkeit der zu bewältigenden Dehnungsbewegung vordefiniert ist.

3. Dehnungsvorrichtung einer Schiene nach einem der vorhergehenden Ansprüche, **dadurch gekennzeichnet, dass** mindestens eine Ausnehmung (5) mehr als sechzig Prozent (60%) der entsprechenden Querschnittsfläche der Schiene (1) entspricht.

4. Dehnungsvorrichtung einer Schiene nach einem der vorhergehenden Ansprüche, **dadurch gekennzeichnet, dass** jede der Ausnehmungen (5) mit einem Elastomer ausgefüllt ist, das dazu eingerichtet ist, die Zwischenraumdeformationen auszuhalten, die von der Ausnehmung (5) ausgehalten werden.

5. Dehnungsvorrichtung nach einem der vorhergehenden Ansprüche, **dadurch gekennzeichnet, dass** die Vorrichtung mindestens ein Mittel zur elektrischen Verzweigung (9) zwischen Anfang und Ende des fortlaufenden Gleisabschnitts (2) der Schiene der Vorrichtung aufweist.

6. Dehnungsvorrichtung nach einem der vorhergehenden Ansprüche, **dadurch gekennzeichnet, dass** die Schenkel der Klammer (8) in Aufnahmen (6) angeordnet sind, die in ihren entsprechenden Ausnehmungen (5) eingerichtet sind.

7. Dehnungsvorrichtung einem der vorhergehenden Ansprüche, **dadurch gekennzeichnet, dass** der fortlaufende Gleisabschnitt (2) der Schiene (1) mittels mindestens eines Paares Winkeleisen (4) am Boden gehalten wird, wobei die Winkeleisen (4) beidseitig an der Kufe der Schiene (1) derart angeordnet sind, dass eine Gleitachse geformt wird, welche Translationsbewegungen entlang der Schienenachse (1) erlaubt.

8. Dehnungsvorrichtung nach zumindest Anspruch 7, **dadurch gekennzeichnet, dass** die Vorrichtung ein Schmiersystem (10) des Abschnitts (2) der Schiene (1) aufweist, um die Translationsbewegungen bezüglich der Oberfläche des Bodens zu erleichtern.

9. Dehnungsvorrichtung nach mindestens Anspruch 7, **dadurch gekennzeichnet, dass** zumindest eines der Winkeleisen (4) der Vorrichtung im Bereich des mindestens einen Abschnitts (2) der Schiene (1) mit mindestens einer Radspur (3) überragt ist.

## Claims

1. Device for expansion of a rail (1) suitable for guiding wheels of at least one vehicle on a track, the rail (1) comprising a continuous track portion (2) formed by a plurality of successive recesses (5) in the thickness of the rail (1) along predefined widths of the recesses (5), **characterised in that** the recesses (5) are arranged at either side of the rail (1) in planes parallel to each other in order to remove any axial continuity of the rail (1) at the track portion (2) and **in that** the device comprises staples (8) arranged to limit the opening of a first (n) recess (5) by positioning of a leg in each of the recesses (5) juxtaposed (n-1; n+1) at the first (n) recess (5).

2. Device for expansion of a rail according to claim 1, **characterised in that** the number of successive recesses (5) arranged on the track portion (2) is predefined according to the expansion movement to be managed.

3. Device for expansion of a rail according to one of the preceding claims, **characterised in that** at least one recess (5) corresponds to more than sixty per cent (60%) of the surface area of a corresponding section of the rail (1).

4. Device for expansion of a rail according to one of the preceding claims, **characterised in that** each of the recesses (5) is filled with an elastomer suitable for withstanding the spacing deformations incurred by the recess (5).

5. Device for expansion of a rail according to one of the preceding claims, **characterised in that** the device comprises at least one electrical shunting means (9) between the upstream and the downstream of the continuous track portion (2) of the rail (1) of the device.

6. Device for expansion of a rail according to one of the preceding claims, **characterised in that** the legs of the staples (8) are positioned in suitable housings (6) in their respective recesses (5).

7. Device for expansion of a rail according to one of the preceding claims, **characterised in that** the continuous track portion (2) of the rail (1) is held to the ground surface by at least a pair of angle irons (4) positioned on either side of the shoe of the rail (1) so as to form an axis of sliding allowing translational movements along the axis of the rail (1).

8. Device for expansion of a rail according to at least claim 7, **characterised in that** the device comprises a lubrication system (10) for lubrication of the portion (2) of the rail (1) in order to facilitate its translational movements with respect to the ground surface.

9. Device for expansion of a rail according to at least claim 7, **characterised in that** at least one of the angle irons (4) of the device is surmounted by a flangeway filler (3) on at least a portion (2) of the rail (1).
